# FASCICULE DE BREVET EUROPEEN

(11) **EP 2 271 231 B1**
(45) Date de publication et mention de la délivrance du brevet: **11.07.2012**
(21) Numéro de dépôt: 09726602.7
(22) Date de dépôt: 02.04.2009
(51) Int. Cl.: A44C 5/24

(54) **BRACELET DE MONTRE**
ARMBANDUHR
WRIST WATCH

(30) Priorité: 02.04.2008 CH 496082008
(43) Date de publication de la demande: 12.01.2011
(73) Titulaire: The Swatch Group Management Services AG, 2501 Biel/Bienne (CH)
(72) Inventeur: BOULARAS, Maamar, CH-2017 Boudry (CH)
(74) Mandataire: Ravenel, Thierry Gérard Louis
(86) Numéro de dépôt international: PCT/EP2009/053949
(87) Numéro de publication internationale: WO 2009/121928

(56) Documents cités:
- EP-A- 0 319 461
- EP-A- 0 775 455
- EP-A- 0 867 968
- EP-A- 1 201 149
- WO-A-96/31138
- CH-A5- 665 536
- DE-U1- 20 103 162
- FR-A- 2 699 796

## Description

L'invention concerne un bracelet comportant un premier brin et un second brin. Le second brin est relié à un fermoir comprenant un dispositif d'accrochage. Le dispositif d'accrochage permet de solidariser lesdits brins ensemble.

### ARRIERE PLAN TECHNOLOGIQUE

Il est connu de l'art antérieur des fermoirs pour bracelet utilisant une boucle et un ardillon pour solidariser les deux brins de bracelet ensemble. Ce bracelet comporte à un premier brin muni de ladite boucle à ardillon et un second brin où sont aménagés des trous. Ce second brin est destiné à être attaché de manière amovible au premier brin par engagement dans la boucle. La boucle comporte deux branches latérales munies chacune d'un trou, une barrette transversale amovible dont les extrémités sont agencées pour s'engager dans les trous des branches, et un ardillon ayant une partie en oeillet engagée de manière rotative sur ladite barrette. Le premier brin ayant un orifice terminal disposé transversalement près d'une extrémité libre du brin, pour recevoir ladite barrette de la boucle, et une encoche terminale s'étendant de ladite extrémité libre jusqu'au-delà de l'orifice terminal pour recevoir la partie en oeillet de l'ardillon. En effet, lorsque le second brin est engagé dans la boucle, la solidarisation des deux brins est faite par engagement de l'ardillon dans l'un des trous du second brin. Ainsi suivant le trou dans lequel l'ardillon est engagé, le second brin de bracelet est engagé plus ou moins loin dans la boucle serrant plus ou moins fort ledit bracelet.

Néanmoins, un des problèmes, de cette boucle selon l'art antérieur, est que le second brin de bracelet qui s'engage dans la boucle passe également à travers des anneaux de cuirs localisés sur le brin de bracelet auquel est fixée la boucle afin de plaquer le second brin sur le premier brin. Or il se peut, lorsque le bracelet est porté, que les contraintes appliquées sur le second brin soient telles que ledit brin sorte des anneaux en cuirs pouvant conduite à l'ouverture du bracelet.

Un example d'un bracelet de l'art antérieur est décrit dans le document FR-2699796.

### RESUME DE L'INVENTION

L'invention concerne un bracelet qui pallie les inconvénients susmentionnés de l'art antérieur en proposant un bracelet dont le fermoir autorise un verrouillage ferme du bracelet.

A cet effet, l'invention concerne le bracelet cité ci-dessus qui se caractérise en ce que ledit fermoir comprend en outre un dispositif de sécurité permettant l'amélioration de la solidarisation par plaquage du premier brin sur le fermoir et en ce que le fermoir est du type à boucle déployante permettant de ne pas avoir à agir sur les dispositifs d'accrochage et de sécurité pour retirer le bracelet.

Des modes de réalisation avantageux de cette montre font l'objet des revendications dépendantes 2 à 14.

Un avantage du bracelet tel que défini dans la présente invention est en premier lieu la sécurité de verrouillage du fermoir. En effet, la présente invention associe une boucle à ardillon classique avec un dispositif de sécurité. Ce dispositif va plaquer le brin de bracelet engagé dans le fermoir contre ledit fermoir de sorte que le brin engagé dans la boucle ne puisse plus se mouvoir de façon longitudinale. Cela évite qu'une ouverture intempestive du bracelet ne se produire et donc que le réglage de la taille du bracelet reste constant jusqu'au déverrouillage du dispositif de sécurité.

Un autre avantage de la présente invention est perçu lorsque le fermoir est relié au second brin par l'intermédiaire d'une boucle déployante commandée par un système de poussoirs. En effet, dans ce cas, le dispositif de sécurité agit alors à la manière d'un dispositif protège-couronne qui protège les poussoirs de la boucle des chocs pouvant survenir.

Enfin, l'invention concerne un habillage de pièce d'horlogerie comprenant le bracelet selon la présente invention.

### BREVE DESCRIPTION DES FIGURES

Les buts, avantages et caractéristiques de la montre selon la présente invention apparaîtront plus clairement dans la description détaillée suivante d'au moins une forme de réalisation de l'invention donnée uniquement à titre d'exemple non limitatif et illustré par les dessins annexés sur lesquels :
- la figure 1 représente de manière schématique le bracelet selon la présente invention;
- la figure 2 représente une vue partielle de la figure 1 centré sur le fermoir;
- la figure 3 représente de manière schématique une vue en perspective de la boucle du fermoir;
- la figure 4 représente une vue de dessus de la boucle du bracelet verrouillé;
- la figure 5 représente une vue en coupe du dispositif de sécurité du fermoir;
- la figure 6 représente une vue de dessus du dispositif de sécurité du fermoir selon une variante préférée;
- la figure 7 représente une vue partielle de dessus des branches latérales du fermoir et
- la figure 8 représente une vue simplifiée des branches latérales du fermoir.

### DESCRIPTION DETAILLEE

Dans la description suivante, toutes les parties du bracelet qui sont bien connues de l'homme du métier dans ce domaine technique ne seront expliquées que de manière simplifiée.

Sur la figure 1 est représentée une forme de réalisation particulière du bracelet 1 selon la présente invention. Ce bracelet 1 comprend un premier 2 et un second 3 brin de bracelet destinés à être attachés de manière amovible par l'intermédiaire d'un fermoir 1 a. Le fermoir 1 a, représenté sur la figure 3, comprend un support 4 et une boucle déployante 4a. La boucle déployante 4a comprend une base 5 aux extrémités de laquelle sont montés de façon pivotante deux longerons 6a, 6b de préférence de longueur similaire. Cette base 5 comprend en outre des organes d'accrochage mâles ayant pour but de coopérer avec un organe d'accrochage femelle situé sur les longerons 6a, 6b. Cela permet de fermer la boucle déployante 4a et de la verrouiller tout en serrant le bracelet 1.

En effet, le premier longeron 6a de la boucle déployante 4a est également monté de façon pivotante au support 4 alors que le second longeron 6b est, lui, monté de façon pivotante au second brin 3. Ce montage du second longeron 6b au second brin 3 peut être fait par l'intermédiaire d'une goupille 7.

Effectivement, afin que le bracelet 1 soit plus confortable pour le porteur, il est fait en sorte que la boucle déployante 4a soit courbée afin de suivre la forme du bracelet 1 ou encore de suivre en partie la forme du poignet de l'utilisateur. Pour cela, la base 5 de la boucle déployante 4a est courbée de sorte à ce que, lorsque le bracelet 1 est porté par l'utilisateur, la base 5 épouse en tout ou partie la forme du poignet. Pour les longerons 6a, 6b, ceux-ci sont aussi courbés afin que lorsque la boucle déployante 4a est fermée, les longerons 6a, 6b puissent s'intégrer ou au moins épouser la forme de la base 5, comme représentés aux figures 1 et 2.

Le support 4 est monté de façon pivotante sur le premier longeron 6a et comprend un dispositif d'accrochage 13. Le support 4 est alors utilisé afin d'attacher le bracelet 1 par engagement du premier brin 2 dans le support 4. Pour cela, le support 4, représenté aux figures 3 et 4, se présente sous la forme d'une boucle 4 généralement rectangulaire dans laquelle s'engage le brin 2 de bracelet 1. Cette boucle 4 est constituée de deux branches latérales parallèles 8 percées chacune d'un trou. Ceux-ci sont alors agencés pour se trouver en vis-à-vis afin qu'un axe 10 puisse être disposé de façon transversale. Cet axe 10 permet de monter le second longeron 6b de la boucle déployante 4a auquel est monté l'organe d'accrochage femelle du longeron 6b. Ces branches 8 sont également reliées entre elles par une traverse 9 localisée à une extrémité des branches et par un élément d'appui 12 se situant à l'opposé de ladite traverse 9. Cet élément transversal d'appui 12 se présente sous la forme d'une plaque et est utilisé pour coopérer avec le dispositif d'accrochage 13 du fermoir 1 a.

Cette boucle 4 a comme fonction, outre de permettre la fermeture du bracelet 1, celle de moyens de guidage. En effet, le premier brin 2 s'engage dans la boucle 4 afin d'être attaché de façon amovible au second brin 2 via un dispositif d'accrochage 13. Or, en s'engageant dans la boucle 4, le premier brin 2 est enfilé entre les deux branches latérales 8 de la boucle 4 comme montré aux figures 1 et 4 ayant pour conséquence que les mouvements transversaux du premier brin 2 dans la boucle sont limités par ces deux branches 8.

Le dispositif d'accrochage 13 permet l'attache du premier brin 2 à la boucle 4 et comporte ici un ardillon 13a. En effet, l'ardillon 13a est une tige, montée pivotante via un axe 11 monté entre les deux branches latérales 8 de la boucle 4. Cet ardillon 13a vient s'appuyer sur l'élément d'appui 12 et sert à solidariser les deux brins 2,3 ensemble, tout en permettant la sélection de la taille du bracelet 1. Pour ce faire, des trous 14 sont aménagés sur le premier brin 2 venant s'engager dans la boucle 4. Ainsi, lors de l'engagement du premier brin 2 dans la boucle 4, l'ardillon 13a peut s'insérer dans un des trous 14, bloquant alors le brin 2 dans la boucle 4. Bien entendu, on comprendra que l'ardillon 13a peut se présenter sous d'autres formes telles qu'un doigt agencé directement sur l'élément d'appui 12.

Pour le montage du premier brin 2 dans la boucle 4, ledit brin 2 est engagé dans la boucle 4 comme montré à la figure 4. De préférence, l'engagement se fait en entrant dans la boucle 4 du coté où est situé l'élément d'appui 12. Bien sûr, la position de la boucle 4 pourra être inversée. A la suite de cela, le brin 2 de bracelet va prendre appui sur les axes 10, 11 où sont montés pivotant le premier longeron 6a et l'ardillon 13a puis ressortir du côté de la traverse 9. Une fois que le brin 2 est engagé, il suffit alors de l'attacher à la boucle 4. Pour cela, le brin 2 est déplacé longitudinalement de sorte à ce qu'un des trous 14 de dudit brin 2 se place au niveau de l'ardillon 13a afin que ce dernier s'y engage, bloquant ainsi longitudinalement le premier brin 2.

Ensuite, pour serrer le bracelet 1 et pour que l'utilisateur puisse le porter, il est nécessaire de fermer la boucle déployante 4a. Pour cela, les deux longerons 6a, 6b sont rabattus vers la base 5 de sorte que les organes de verrouillage femelles des longerons 6a, 6b coopèrent avec les organes de verrouillage mâles de la base 5. Bien entendu, l'engagement des organes de verrouillage femelles dans les organes de verrouillage mâles peut se faire avec différents systèmes. En effet, il est possible d'avoir des moyens fonctionnant par pression ou utilisant des poussoirs 15 agissant sur des crochets venant serrer les organes de verrouillage mâles de la base 5. Bien évidemment, il peut être aussi prévu que chaque longeron 6a, 6b possède un système différent, par exemple par pression sur l'un et par poussoirs 15 sur l'autre.

Généralement, il est prévu que le second brin 3 de bracelet possède un anneau de cuir 16, ou d'une autre matière, fixé sur ledit brin 3 de bracelet proche de son extrémité. Cet anneau 16 est agencé afin que l'extrémité du premier brin 2 puisse s'engager dans cet anneau 16, cela permettant un plaquage, des deux brins 2, 3 l'un sur l'autre, le plus efficace possible. De plus, le fermoir 1 a du bracelet selon la présente invention peut être équipé d'élément supplémentaire. Par exemple, le support 4 peut être équipé de moyens de guidage supplémentaire afin de limiter encore plus les mouvements du premier brin 2 lorsqu'il est engagé dans ledit support 4. Ces moyens de guidage supplémentaires peuvent prendre la forme d'un ou plusieurs oeillets localisés à l'une ou à chaque extrémité du support 4. Ces oeillets ont une l'ouverture offrant juste assez d'espace pour que le premier brin 2 puisse s'y engager. Ainsi, ces oeillets limitent les mouvements dudit brin 2 en encadrant, limitant le débattement dudit brin 2. De préférence, ces moyens de guidage supplémentaires se trouvent localisés au niveau de la traverse 9. Néanmoins, ces moyens de guidages et cet anneau en cuir 16 ne sont pas infaillibles et il se peut que sous certaines contraintes, le premier brin 2 de bracelet 1 se desserre jusqu'à provoquer l'ouverture du bracelet 1.

Pour éviter cela, il est prévu que le support 4 soit pourvu d'un dispositif de sécurité 17 permettant d'empêcher ce genre d'inconvénients. Ce dispositif de sécurité 17 se présente sous la forme d'une pièce montée sur le support 4, comme représentée aux figures 1 à 4, et généralement réalisée dans la même matière que le support. Ce dispositif 17 vient alors s'attacher temporairement dans ledit support 4 afin de pincer fortement le premier brin 2. Cela permet ainsi de presser ledit brin 2 en évitant tout débattement contre le fermoir 1a et donc de limiter encore plus les mouvements dudit brin 2.

Avantageusement selon l'invention, on comprend donc que le dispositif de sécurité 17 n'a pas à être ouvert pour enfiler la pièce d'horlogerie. En effet, l'utilisation de la boucle déployante 4a permet le réglage fixe de l'ensemble dispositif d'accrochage 13 et dispositif de sécurité 17 en fonction du poignet du porteur.

Dans un mode de réalisation particulier tel que représenté sur les figures, la pièce 22 utilisée, pour pincer le premier brin 2 contre le fermoir, se présente sous la forme d'une pièce 22 sensiblement en forme de U comme représentée à la figure 5. Cette pièce 22 comprend une base 22a généralement plane, pour uniformiser le pincement sur toute la largeur du brin 2, aux extrémités de laquelle se trouvent deux branches 22b montés avec un angle droit par rapport à cette base 22a. A l'extrémité de l'une des deux branches 22b perpendiculaires à la base 22a, se trouvent une excroissance 18 sous forme d'un crochet. Ce crochet 18 est utilisé pour permettre l'attache temporaire de la pièce 22 en U sur ledit support 4. A une seconde extrémité de ladite pièce 22 en U, se trouve agencé un oeillet 19 permettant l'attache permanente de ladite pièce 22 en U audit support 4. Cet oeillet est utilisé afin que ladite pièce 22 en U soit montée en rotation sur le support.

Pour le montage de cette pièce 22 sensiblement en forme de U sur le support 4, il est prévu que l'une des branches latérales 8 soit munie de moyens permettant l'attache temporaire de la pièce 22 et que l'autre branche 8 soit munie de moyen d'attache permanente de ladite pièce 22. Ainsi sur l'une des branches 8 se trouve un évidement d'attache permanent 21 dans lequel l'oeillet 19 de la pièce 22 en U s'insère, cela étant représenté à la figure 7. Chaque flanc de cet évidement est percé d'un trou 21 a afin qu'une goupille puisse être insérée de manière à ce que ladite pièce 22 en U soit montée de façon pivotante. Alors que l'autre branche latérale 8 du support est pourvue d'un évidement d'attache temporaire 20 localisé en regard de l'évidement de montage de la pièce 22. Lorsque le verrouillage du fermoir 1a est voulu par l'utilisateur, celui-ci va rabattre la pièce 22 sur le fermoir, en pinçant ainsi le premier brin 2, et faire en sorte que le crochet 18 de la pièce 22 s'engage dans son évidement 20.

Bien entendu, il est possible que cette attache puisse être montée d'autre façon telle que par glissière. De plus il est possible que le fermoir 1 a comporte plusieurs dispositifs de sécurité 17 tel que décrit auparavant, et dans ce cas, plusieurs séries d'évidement 20, 21 sont agencées sur ledit support 4.

Dans une variante préférée représentée à la figure 6, il peut être prévu que le dispositif de sécurité 17 se présente sous la forme de deux pièces 22 en U rendus solidaire l'une de l'autre. Cette variante présente l'avantage l'augmenter la surface de pincement et l'efficacité du pincement en lui-même en répartissant les contraintes. En effet, avec une seule pièce 22 en U, le pincement est optimal lorsque la base 22a de la pièce 22 en U se trouve en regard des axes 10, 11 où vient s'appuyer ledit premier brin 2. Alors qu'avec un dispositif de sécurité 17 qui comprend deux pièces 22 en U rendues solidaires l'une de l'autre, il est possible de placer cette pièce 22 de sorte à encadrer la partie du premier brin 2 en regard des axes 10, 11 afin de pincer plus efficacement. Le premier brin 2 de bracelet subit une contrainte réparties sur quatre surfaces, ie les deux bases 22a, et axes 10, 11. On peut également prévoir que ces deux pièces en U soient rendues solidaires de sortes à ce que l'ensemble soit esthétique.

Dans le cas où la variante à deux pièces en U du dispositif de sécurité 17 est utilisée, on comprendra que les évidements 20 d'attache temporaire et les évidements 21 d'attache permanent permettant audit dispositif d'être monté de façon pivotante sur ledit support 4, sont doublés. Sur la figure 8 sont représentées, de façon simplifiée les branches 8 vues latéralement selon la flèche A de la figure 7 pour les évidements 21 et selon la flèche A' pour les évidements 20. Cette variante permet également la protection du poussoir 15 de la boucle déployante 4a. Effectivement, dans cette variante, il est prévu que le dispositif de sécurité 17 soit agencé pour que les deux pièces 22 en U encadrent ledit poussoir 15 comme représenté aux figures 1 à 4, ce qui le protège des chocs pouvant lui être infligés mais aussi d'une ouverture accidentelle.

Dans une autre variante, il pourra être prévu que le dispositif de sécurité 17 ne soit pas solidaire du support 4. Dans ce cas, les extrémités de la ou des pièces en U sont exclusivement pourvues de crochets 18. De ce fait, les évidements de chacune des branches 8 sont des évidements d'attache temporaire 20 où viennent s'attacher lesdites pièces en U.

Bien entendu, il est facilement compréhensible que le bracelet 1 tel que décrit ci-dessus ne se limite pas aux seules caractéristiques décrites. Par exemple, il peut être prévu que le bracelet 1 n'utilise pas un fermoir avec une boucle déployante 4a comme précédemment, mais un fermoir classique. Ce fermoir est agencé de sorte que le support 4 est directement monté pivotant sur le second brin 3 de bracelet en substituant l'axe 10 par la goupille 7.

On comprendra que diverses modifications et/ou améliorations et/ou combinaisons évidentes pour l'homme du métier peuvent être apportées aux différents modes de réalisation de l'invention exposée ci-dessus sans sortir du cadre de l'invention défini par les revendications annexées.

## Revendications

1. Bracelet (1) comportant un premier brin (2) et un second brin (3) relié à un fermoir (1a), ledit fermoir (1a) comprenant un dispositif d'accrochage (13) permettant de solidariser lesdits brins (2, 3) ensemble, ledit fermoir (1a) comprenant en outre un dispositif de sécurité (17) permettant l'amélioration de la solidarisation par plaquage du premier brin (2) sur le fermoir (1a), ledit fermoir (1a) etant du type à boucle déployante permettant de ne pas avoir à agir sur les dispositifs d'accrochage (13) et de sécurité (17) pour retirer le bracelet, **caractérisé en ce que** le dispositif de sécurité (17) comportant deux pièces (22) solidaires l'une de l'autre destinées à pincer le premier brin (2) contre ledit fermoir (1 a)..

2. Bracelet selon la revendication 1, **caractérisé en ce que** le dispositif de sécurité (17) est monté mobile par rapport audit fermoir (1a) permettant la désolidarisation temporaire du brin (2) par rapport au fermoir (1a).

3. Bracelet selon la revendication 2, **caractérisée en ce que** le dispositif de sécurité (17) comprend des moyens d'attache temporaires (18, 20) permettant de sélectivement désolidariser du fermoir (1a) ledit premier brin (2).

4. Bracelet selon la revendication 3, **caractérisé en ce que** les moyens d'attache temporaires (18, 20) comportent un crochet (18) coopérant avec un évidement (20) aménagé sur le fermoir (1a).

5. Bracelet selon la revendication 3 ou 4, **caractérisé en ce que** les moyens d'attache temporaires (18, 20) sont aménagés sur au moins une extrémité de ladite au moins une pièce (22).

6. Bracelet selon les revendications 2 à 5, **caractérisé en ce que** le dispositif de sécurité (17) est monté mobile par des moyens d'attache permanents (19, 21) au fermoir.

7. Bracelet selon la revendication 6, **caractérisé en ce que** les moyens d'attache permanents (19, 21) comprennent un oeillet (19) coopérant avec une goupille aménagée sur le fermoir (1a) permettant le déplacement à rotation dudit dispositif de sécurité (17) par rapport au fermoir (1a).

8. Bracelet selon la revendication 6 ou 7, **caractérisé en ce que** les moyens d'attache permanents (19, 21) sont aménagés sur au moins une extrémité de ladite au moins une pièce (22).

9. Bracelet selon l'une des revendications 1 à 8, **caractérisé en ce que** chacune desdites pièces (22) est sensiblement en forme de U.

10. Bracelet selon l'une des revendications précédentes, **caractérisé en ce que** le fermoir (1a) comprend des moyens de guidage limitant les mouvements transversaux et verticaux du premier brin (2) lorsque ce dernier est engagé.

11. Bracelet selon l'une des revendications précédentes, **caractérisé en ce que** le dispositif d'accrochage (13) comporte un ardillon (13a) monté mobile sur le fermoir (1a) destiné à coopérer avec un trou (14) réalisé dans le premier brin (2).

12. Bracelet selon l'une des revendications précédentes, **caractérisé en ce que** le fermoir (1a) comprend une boucle déployante (4a), laquelle est reliée audit second brin (3).

13. Habillage de pièce d'horlogerie, **caractérisé en ce qu'**il comporte un bracelet (1) conforme à l'une des revendications précédentes.

## Claims

1. Strap or bracelet (1) including a first strand (2) and a second strand (3) connected to a clasp (1 a), said clasp (1 a) including a fastening device (13) for joining said strands (2, 3) to each other, said clasp (1a) further including a safety device (17) for better joining the first strand (2) to the clasp (1a) by pressing the former onto the latter, said clasp (1a) being of the type with an unfolding buckle so that the fastening (13) and security (17) devices do not need to be acted upon in order to remove the bracelet **characterized in that** the safety device (17) includes two parts (22) integral with each other for clamping the first stand (2) against said clasp (1 a).

2. Strap or bracelet according to claim 1, **characterized in that** the safety device (17) is moveably mounted relative to said clasp (1a) enabling the strand (2) to be temporarily detached from the clasp (1a).

3. Strap or bracelet according to claim 2, **characterized in that** the safety device (17) includes temporary attachment means (18, 20) for selectively detaching said first strand (2) from the clasp (1a).

4. Strap or bracelet according to claim 3, **characterized in that** the temporary attachment means (18, 20) includes a hook (18) that cooperates with a recess (20) arranged in the clasp (1a).

5. Strap or bracelet according to claim 3 or 4, **characterized in that** the temporary attachment means (18, 20) is arranged on at least one end of said at least one part (22).

6. Strap or bracelet according to claim 2 to 5, **characterized in that** the safety device (17) is moveably mounted on the clasp via permanent attachment means (19, 21).

7. Strap or bracelet according to claim 6, **characterized in that** the permanent attachment means (19, 21) includes an eye (19) that cooperates with a pin arranged on the clasp (1a) allowing said safety device (17) to move in rotation relative to the clasp (1a).

8. Strap or bracelet according to claim 6 or 7, **characterized in that** the permanent attachment means (19, 21) is arranged on at least one end of said at least one part (22).

9. Strap or bracelet according to any of claims 1 to 8, **characterized in that** each of said at least one part (22) is approximately U-shaped.

10. Strap or bracelet according to any of the preceding claims, **characterized in that** the clasp (1 a) includes guide means limiting the transverse and vertical movements of the first strand (2) when said strand is engaged.

11. Strap or bracelet according to any of the preceding claims, **characterized in that** the fastening device (13) includes a tongue (13a) moveably mounted on the clasp (1a) for cooperating with a hole (14) made in the first strand (2).

12. Strap or bracelet according to any of the preceding claims, **characterized in that** the clasp (1a) includes an unfolding buckle (4a) which is connected to said second strand (3).

13. Timepiece exterior, **characterized in that** it includes a strap or bracelet (1) according to any of the preceding claims.

## Patentansprüche

1. Armband (1), umfassend einen ersten Bandteil (2) und einen zweiten Bandteil (3), der mit einer Schliesse (1a) verbunden ist, wobei die Schliesse (1a) eine Einhakvorrichtung (13) umfasst, die ermöglicht, die Bandteile (2, 3) fest miteinander zu verbinden, welche Schliesse (1a) zudem eine Sicherheitsvorrichtung (17) umfasst, die eine Verbesserung der Verbindung durch Pressen des ersten Bandteils (2) gegen die Schliesse (1a) ermöglicht, wobei die Schliesse (1 a) vom Faltschnallentyp ist, der ermöglicht, weder auf die Einhakvorrichtung (13) noch auf die Sicherheitsvorrichtung (17) einwirken zu müssen, um das Armband abzunehmen, **dadurch gekennzeichnet, dass** die Sicherheitsvorrichtung (17) zwei fest miteinander verbundene Teile (22) umfasst, die dazu bestimmt sind, den ersten Bandteil (2) gegen die Schliesse (1a) zu klemmen.

2. Armband nach Anspruch 1, **dadurch gekennzeichnet, dass** die Sicherheitsvorrichtung (17) im Verhältnis zur Schliesse (1a) beweglich montiert ist, was die vorübergehende Trennung des Bandteils (2) von der Schliesse (1a) ermöglicht.

3. Armband nach Anspruch 2, **dadurch gekennzeichnet, dass** die Sicherheitsvorrichtung (17) vorübergehende Befestigungsmittel (18, 20) umfasst, die ermöglichen, den ersten Bandteil (2) selektiv von der Schliesse (1a) zu trennen.

4. Armband nach Anspruch 3, **dadurch gekennzeichnet, dass** die vorübergehenden Befestigungsmittel (18, 20) einen Haken (18) umfassen, der mit einer Aussparung (20) zusammenwirkt, die auf der Schliesse (1a) vorgesehen ist.

5. Armband nach Anspruch 3 oder 4, **dadurch gekennzeichnet, dass** die vorübergehenden Befestigungsmittel (18, 20) an wenigstens einem Ende des wenigstens einen Teils (22) angebracht sind.

6. Armband nach den Ansprüchen 2 bis 5, **dadurch gekennzeichnet, dass** die Sicherheitsvorrichtung (17) durch ständige Befestigungsmittel (19, 21) beweglich an der Schliesse montiert ist.

7. Armband nach Anspruch 6, **dadurch gekennzeichnet, dass** die ständigen Befestigungsmittel (19, 21) eine Öse (19) umfassen, die mit einem an der Schliesse (1a) angebrachten Stift zusammenwirkt, was die Drehbewegung der Sicherheitsvorrichtung (17) im Verhältnis zur Schliesse (1 a) ermöglicht.

8. Armband nach Anspruch 6 oder 7, **dadurch gekennzeichnet, dass** die ständigen Befestigungsmittel (19, 21) an wenigstens einem Ende des wenigstens einen Teils (22) angebracht sind.

9. Armband nach einem der Ansprüche 1 bis 8, **dadurch gekennzeichnet, dass** jedes der Teile (22) merklich U-förmig ist.

10. Armband nach einem der vorhergehenden Ansprüche, **dadurch gekennzeichnet, dass** die Schliesse (1a) Führungsmittel umfasst, die die transversalen und vertikalen Bewegungen des ersten Bandteils (2) begrenzen, wenn dieser Letztere eingefügt ist.

11. Armband nach einem der vorhergehenden Ansprüche, **dadurch gekennzeichnet, dass** die Einhakvorrichtung (13) einen beweglich auf der Schliesse (1a) montierten Dorn (13a) umfasst, der dazu bestimmt, mit einem im ersten Bandteil (2) ausgeführten Loch (14) zusammenzuwirken.

12. Armband nach einem der vorhergehenden Ansprüche, **dadurch gekennzeichnet, dass** die Schliesse (1a) eine Faltschnalle (4a) umfasst, die mit dem zweiten Bandteil (3) verbunden ist.

13. Zeitmessgerät-Ausstattung, **dadurch gekennzeichnet, dass** sie ein Armband (1) gemäss einem der vorhergehenden Ansprüche umfasst.
